# EUROPÄISCHE PATENTSCHRIFT

(11) **EP 2 068 000 B1**
(45) Veröffentlichungstag und Bekanntmachung des Hinweises auf die Patenterteilung: **15.08.2018**
(21) Anmeldenummer: 08020361.5
(22) Anmeldetag: 22.11.2008
(51) Int. Cl.: F04D 19/04, F04D 29/64, F04D 27/00, F04D 29/60

(54) **Anordnung mit Vakuumpumpe**
Vacuum pump mounting arrangement
Arrangement de montage d'une pompe à vide

(30) Priorität: 08.12.2007 DE 102007059257
(43) Veröffentlichungstag der Anmeldung: 10.06.2009
(73) Patentinhaber: Pfeiffer Vacuum GmbH, 35614 Aßlar (DE)
(72) Erfinder: Watz, Robert, 35781 Weilburg (DE)
(74) Vertreter: Manitz Finsterwald Patentanwälte PartmbB

(56) Entgegenhaltungen:
- EP-A1- 1 580 477
- EP-A2- 1 795 757

## Beschreibung

Die Erfindung betrifft eine Anordnung mit Vakuumpumpe nach dem Oberbegriff des ersten Anspruches.

Vakuumpumpen mit schnelldrehenden Rotoren, beispielsweise Turbomolekularpumpen, speichern aufgrund der hohen Drehfrequenz des Rotors hohe Energien. Die Drehfrequenz liegt oftmals bei einigen 10 000 Umdrehungen pro Minute. Bei einem so genannten Rotor-Stator-Crash kommt es zu einem Kontakt von Rotor und Stator. Dabei werden diese hohen Energien über Pumpenbauteile wie z.B. Pumpenflansch in Form eines Drehmomentes abgegeben. Das Verdrehen der Pumpe bei einem solchen Rotor-Stator Crash muss vermieden werden, da dabei eine Verletzungsgefahr für Personen entsteht und eine Beschädigung der Anlage zu erwarten ist. In Folge dieser Verdrehung der Pumpe kann es außerdem zum Leckschlagen oder Abreißen der Pumpe kommen. In der Prozesstechnik werden zum Teil toxische Gase gepumpt, was dann zu einer Kontamination der Umgebung führt. Bei einem Leckschlagen der Anlage wird auch der laufende Prozess des Anwenders so stark beeinflusst, dass er in der Regel abgebrochen werden muss. Dadurch fallen Kosten an, die bei großen Prozessen, beispielsweise in der Halbleiterindustrie, sehr hohe Beträge erreichen können.

Die Vakuumpumpen werden mit dem Hochvakuumflansch an Rohrbauteile, Schieber oder direkt an den Rezipienten montiert. Insbesondere bei der Montage an einem Schieber besteht im Falle eines plötzlichen Blockierens die Gefahr einer Verdrehung oder Leckage des Schiebers. Auch sind die Flansche der Rezipienten und auch Rohrbauteile in der Regel nicht in der Lage, die hohen Momente aufzunehmen.

Zum Teil können Vakuumpumpen zusätzlich zum Flansch auch am Boden befestigt werden, was aufgrund von nicht-fluchtenden Befestigungspunkten zu einer Verspannung der Pumpe oder des Schiebers führen kann, so dass ein störungsfreier Betrieb nicht sichergestellt ist.

Aus der EP 1 580 477 A1 ist eine Anordnung gemäß dem Oberbegriff des Anspruchs 1 bekannt.

Ferner beschreibt die EP 1 795 757 A2 eine Anordnung mit einer Vakuumpumpe, die über einen Ring aus einem härteren Material als das restliche Gehäuse der Vakuumpumpe mit einem Kammerflansch verbunden ist.

Aufgabe der Erfindung ist es, eine Anordnung mit einer Vakuumpumpe mit schnelldrehendem Rotor vorzustellen, bei der im Falle eines Rotor-Stator-Crashes die Vakuumdichtheit erhalten bleibt.

Diese Aufgabe wird gelöst durch eine Anordnung mit den Merkmalen des ersten Anspruches. Die Ansprüche 2 bis 6 geben vorteilhafte Weiterbildungen der Erfindung an.

Durch Anordnen der Vakuumpumpe an einem Verbindungsmittel, welches crashmomentsicher mit dem Kammerflansch verbunden ist, wird die bei einem sogenannten Rotor-Stator-Crash freigesetzte Rotationsenergie sicher auf die Vakuumkammer übergeleitet, und dadurch werden die Verbindungen zwischen den Bauteilen und damit die gesamte Anordnung vakuumdicht gehalten. Rotor-Stator-Crash bezeichnet dabei das Verklemmen von Rotor und Stator während des Betriebes des Rotors bei hohen Drehzahlen mit deren anschließender mechanischer Verformung. Die Rotationsenergie des Rotors wird zum Teil in diese Verformung umgesetzt, zum Teil an das Gehäuse der Vakuumpumpe abgegeben. Es treten große Drehmomente auf. Crashmomentsicher bezeichnet daher eine Verbindung, die so gestaltet ist, dass sie diese Drehmomente übertragen kann, ohne dass sich durch sie verbundene Elemente gegeneinander verdrehen. Über die Vakuumdichtheit hinaus wird das Zwischenbauteil vor Beschädigung geschützt. Erfindungsgemäß ist das Verbindungsmittel kostengünstig und technisch einfach als ein zwischen Vakuumpumpe und Zwischenbauteil angeordneter Träger gestaltet. Dies vermeidet Änderungen an Vakuumpumpe und Zwischenbauteil. Der Träger und der Kammerflansch sind durch eine Schraube, welche durch eine Abstandshülse hindurch gesteckt ist, miteinander verbunden.

Dies ermöglicht eine sichere Verschraubung und damit Verbindung von Träger und Kammerflansch, ohne dass das Zwischenbauteil verspannt wird. Fehlfunktionen aufgrund von Verspannungen des Zwischenbauteils werden daher vermieden.

Schraube und Abstandshülse bilden ein steifes System, das aufgrund der Vorspannung durch Anziehen der Schraube sehr widerstandsfähig gegen Verdrehungen der Anordnung um die zur Kammerflanschebene senkrechte Achse ist.

In einer anderen Weiterbildung sind Träger und Vakuumpumpe einstückig ausgeführt. Dies kann durch stoffschlüssiges Verbinden der beiden Teile erreicht werden, beispielsweise durch Reibschweißen und gleichwirkende Verfahren. Dies erreicht kostengünstig eine sehr crashmomentsichere Verbindung.

Eine weitere Weiterbildung bezieht sich auf den Kammerflansch. Dieser ist mit einem an der Vakuumkammer angeordneten Steg verbunden. Daraus ergibt sich eine Verbindung zwischen Vakuumkammer und Kammerflansch mit einem größeren Abstand zur Kammerflanschmitte. Dies erhöht die Crashmomentsicherheit zusätzlich.

Die bisher genannten Vorteile der Anordnung kommen insbesondere zur Geltung, wenn das Zwischenbauteil als Vakuumschieberventil ausgeführt ist, da bei diesen Verspannungen besonders leicht zu Fehlfunktionen führen und Crashmomentsicherheit nur konstruktiv aufwändig und teuer zu bewerkstelligen ist.

In einer anderen Weiterbildung ist der Kammerflansch auf einer ebenen Wand der Vakuumkammer angeordnet. Diese Wände sollen einerseits aus Kostengründen möglichst dünnwandig sein, sind andererseits dem Luftdruck ausgesetzt. Dies führt zu Durchbiegungen der Wand. Aufgrund der geringen Grundfläche ist die Anordnung unempfindlich gegen solche Durchbiegungen, es werden keine Verspannungen in die Anordnung eingeleitet. Es wird möglich, mehrere Anordnungen nebeneinander auf der Wand anzuordnen, ohne dass es zur gegenseitigen Beeinflussung kommt.

Anhand eines Ausführungsbeispieles soll die Erfindung näher erläutert und die Vorteile vertieft werden. Es zeigen:
Fig. 1: : Schnitt durch eine Anordnung mit Vakuumpumpe
Fig. 2: : Draufblick auf die entlang der Linie I-I' geschnittene Anordnung

Die Figur 1 zeigt einen Schnitt durch die Anordnung entlang ihrer zum Kammerflansch senkrechten Achse. Entlang dieser Achse sind in der genannten Reihenfolge folgende Bauteile angeordnet und miteinander verbunden: die Vakuumpumpe 1, der Träger 7, das Zwischenbauteil 6, der Kammerflansch 5 und die Vakuumkammer 4.

Die Vakuumpumpe weist einen schnelldrehenden Rotor 2 auf. Dieser wirkt mit einem Stator 3 zusammen, um Gas aus der Vakuumkammer 4 abzupumpen. Der Pumpenflansch 25 der Vakuumpumpe ist mittels Pumpenschrauben 12 an einem Träger 7 lösbar befestigt. Diese Verbindung ist so dimensioniert, dass das maximale Crashmoment nicht zu einer Verdrehung von Vakuumpumpe und Träger gegeneinander führt.

Mit dem Träger ist das Zwischenbauteil 6, welches als Vakuumschieberventil ausgeführt ist, durch Schieberschrauben 14 verbunden. Das Vakuumschieberventil wiederum ist über weitere Schieberschrauben 14 am Kammerflansch 5 lösbar befestigt. Anstelle der Pumpen- und Schieberschrauben können gleichwirkende und im Stand der Technik bekannte Mittel wie Klammern verwendet werden. Zwischen den Flanschverbindungen von Vakuumpumpe, Träger, Zwischenbauteil und Vakuumkammer sind nicht gezeigte und im Stand der Technik bekannte Dichtmittel vorgesehen, beispielsweise elastomere Rundschnurringe.

Der Kammerflansch 5 ist an einem zylindrischen Abschnitt 26 crashmomentsicher befestigt, beispielsweise durch eine stoffschlüssige Verbindung. Ein Steg ist zwischen einer Wand 16 der Vakuumkammer und dem Kammerflansch vorgesehen. Er ist mit beiden kraft-, stoff- oder formschlüssig verbunden, so dass er Crashmomente aufnehmen kann.

Träger 7 und Kammerflansch 5 sind durch eine Schraube 11 miteinander verbunden, welche durch eine Abstandshülse 10 hindurch gesteckt ist. Im Träger 7 ist sie in einem Durchgangsloch geführt und am Kammerflansch in ein Gewinde 15 eingeschraubt. Durch die Abstandshülse kann die Schraube Vorspannung erhalten, d.h. mit hohem Drehmoment angezogen werden, ohne dass der Abstand zwischen Träger und Kammerflansch verringert wird. Verspannungen des Vakuumschieberventils werden daher vermieden. Gleichzeitig erhöht die die Schraube umgebende Abstandshülse die Verdrehsicherheit: bei einem Drehmoment um die Achse der Anordnung entsteht ein Kippmoment auf die Abstandshülse, dem die Vorspannung der Schraube entgegenwirkt. Daher ist diese Anordnung in der Lage, ein großes Crashmoment sicher von der Vakuumpumpe aufzunehmen und ohne Verlust der Vakuumdichtheit über Träger, Schraube und Kammerflansch auf die Vakuumkammer überzuleiten. Das Crashmoment führt dabei nicht zu einer Belastung des Zwischenbauteils, in diesem Beispiel des Vakuumschieberventils.

In Fig. 2 ist ein Schnitt durch die Anordnung entlang der Linie I-I' gezeigt. Die Kammerwand 16 der Vakuumkammer weist beispielhaft eine rechteckige Form mit der kürzesten Kantenlänge W auf. Auf dieser Wand ist der Kammerflansch 5 angeordnet, der mit drei Stegen 13, 13' und 13" verbunden ist. Der Kammerflansch weist zudem Verschraubungslöcher 27, 27' und 27" auf, in welche die Schrauben zwischen Träger und Kammerflansch eingeschraubt werden. Er weist einen freien Durchmesser F auf, der die Gasverbindung zur Vakuumkammer ermöglicht. Die Vorteile der Anordnung kommen bei solchen Wänden zur Geltung, bei der die Kantenlänge W wesentlich grösser als der freie Durchmesser F ist. In das Größenverhältnis geht zusätzlich die Wandstärke ein. Ein wesentlich größeres Verhältnis liegt vor, wenn die Durchbiegung der Wand aufgrund des Luftdrucks die Fertigungstoleranzen der Flanschmasse übersteigt, d.h. Position auf der Wand, Durchmesser, Lage der Verschraubungslöcher 27, 27', 27".

## Patentansprüche

1. Anordnung mit einer Vakuumpumpe (1) mit einem schnelldrehenden Rotor (2) und einem Stator (3), einer Vakuumkammer (4) mit einem Kammerflansch (5) und einem zwischen Vakuumpumpe (1) und Vakuumkammer (4) vorgesehenen Zwischenbauteil (6), wobei Vakuumkammer (1), Vakuumpumpe (4) und Zwischenbauteil (6) lösbar miteinander verbunden sind,
wobei die Vakuumpumpe (1) an einem Verbindungsmittel (7) angeordnet ist, welches crashmomentsicher mit dem Kammerflansch (5) verbunden ist,
**dadurch gekennzeichnet,**
**dass** das Verbindungsmittel (7) einen zwischen der Vakuumpumpe (1) und dem Zwischenbauteil (6) angeordneten Träger (7) umfasst, mit welchem die Vakuumpumpe (1) und das Zwischenbauteil (6) lösbar verbunden sind, und
**dass** der Träger (7) und der Kammerflansch (5) durch eine Schraube (11), welche durch eine Abstandshülse (10) hindurch gesteckt ist, miteinander verbunden sind.

2. Anordnung nach Anspruch 1,
**dadurch gekennzeichnet,**
**dass** der Kammerflansch (5) und ein an der Vakuumkammer (4) angeordneter Steg (13, 13', 13") miteinander verbunden sind.

3. Anordnung nach einem der vorhergehenden Ansprüche,
**dadurch gekennzeichnet,**
**dass** das Zwischenbauteil (6) ein Vakuumschieberventil umfasst.

4. Anordnung nach einem der vorhergehenden Ansprüche,
**dadurch gekennzeichnet,**
**dass** der Kammerflansch (5) auf einer ebenen Wand (16) der Vakuumkammer (4) angeordnet ist.

## Claims

1. An arrangement comprising a vacuum pump (1) having a fast-rotating rotor (2) and a stator (3); a vacuum chamber (4) having a chamber flange (5); and an intermediate component (6) provided between the vacuum pump (1) and the vacuum chamber (4), wherein the vacuum chamber (1), the vacuum pump (4) and the intermediate component (6) are releasably connected to one another,
wherein the vacuum pump (1) is arranged at a connection means (7) which is connected to the chamber flange (5) in a manner secure with respect to a momentum following a crash,
**characterized in that**
the connection means (7) comprises a support (7) which is arranged between the vacuum pump (1) and the intermediate component (6) and to which the vacuum pump (1) and the intermediate component (6) are releasably connected; and
**in that** the support (7) and the chamber flange (5) are connected to one another by a screw (11) which is inserted through a spacer sleeve (10).

2. An arrangement in accordance with claim 1,
**characterized in that**
the chamber flange (5) and a web (13, 13', 13") arranged at the vacuum chamber (4) are connected to one another.

3. An arrangement in accordance with any one of the preceding claims,
**characterized in that**
the intermediate component (6) comprises a vacuum slide valve.

4. An arrangement in accordance with any one of the preceding claims,
**characterized in that**
the chamber flange (5) is arranged at a planar wall (16) of the vacuum chamber (4).

## Revendications

1. Agencement comprenant une pompe à vide (1) pourvue d'un rotor (2) tournant rapidement et d'un stator (3), une chambre à vide (4) pourvue d'une bride de chambre (5), et un composant intermédiaire (6) prévu entre la pompe à vide (1) et la chambre à vide (4),
la chambre à vide (1), la pompe à vide (4) et le composant intermédiaire (6) étant reliés de façon détachable entre eux,
dans lequel
la pompe à vide (1) est agencée sur un moyen de liaison (7) qui est relié à la bride de chambre (5) en étant protégé à l'encontre d'un couple de collision,
**caractérisé en ce que**
le moyen de liaison (7) comprend un support (7) agencé entre la pompe à vide (1) et le composant intermédiaire (6), par lequel la pompe à vide (1) et le composant intermédiaire (6) sont reliés de façon détachable l'un à l'autre, et
**en ce que** le support (7) et la bride de chambre (5) sont reliés l'un à l'autre par une vis (11) qui est enfichée à travers un manchon écarteur (10).

2. Agencement selon la revendication 1,
**caractérisé en ce que**
la bride de chambre (5) et une barrette (13, 13', 13") agencée sur la chambre à vide (4) sont reliées l'une à l'autre.

3. Agencement selon l'une des revendications précédentes,
**caractérisé en ce que**
le composant intermédiaire (6) comprend une vanne à tiroir à vide.

4. Agencement selon l'une des revendications précédentes,
**caractérisé en ce que**
la bride de chambre (5) est agencée sur une paroi plane (16) de la chambre à vide (4).
